# EUROPÄISCHE PATENTSCHRIFT

(11) **EP 1 360 912 B1**
(45) Veröffentlichungstag und Bekanntmachung des Hinweises auf die Patenterteilung: **02.11.2006**
(21) Anmeldenummer: 03008226.7
(22) Anmeldetag: 09.04.2003
(51) Int. Cl.: B65D 30/20, B65D 33/25, B31B 37/00, B31B 19/90

(54) **Wiederverschliessbares Verpackungsbehältnis**
Reclosable packaging container
Récipient d' emballage refermable

(30) Priorität: 10.05.2002 DE 20207333 U
(43) Veröffentlichungstag der Anmeldung: 12.11.2003
(73) Patentinhaber: Bischof und Klein GmbH & Co., 49525 Lengerich (DE)
(72) Erfinder: Wedi, Johannes, 48282 Emsdetten (DE); Kujat, Markus, 49090 Osnabrück (DE)
(74) Vertreter: Busse & Busse Patentanwälte

(56) Entgegenhaltungen:
- EP-A- 0 834 454
- US-A- 6 071 011
- PATENT ABSTRACTS OF JAPAN vol. 2002, no. 11, 6. November 2002 (2002-11-06) -& JP 2002 211592 A (SEISAN NIPPONSHA:KK), 31. Juli 2002 (2002-07-31)
- PATENT ABSTRACTS OF JAPAN vol. 2003, no. 08, 6. August 2003 (2003-08-06) -& JP 2003 095286 A (HOSOKAWA YOKO CO LTD;OBARA GIKEN:KK; IDEMITSU UNITECH CO LTD), 3. April 2003 (2003-04-03)

## Beschreibung

Die Erfindung bezieht sich auf ein wiederverschließbares Verpackungsbehältnis in Form eines Beutels oder Sackes aus Kunststoffolie oder einer Verbundfolie mit innenliegender Kunststoffschicht in einer Ausbildung gemäß dem Oberbegriff des Anspruchs 1.

Bekannte Verpackungsbehältnisse der genannten Art sind in verschiedenen Ausführungen bekannt (EP 0 767 614 B1, WO 00/64767, EP 1 053 948 A2, US 5 775 812 A). Gemeinsam ist den bekannten Ausführungen, daß das Verpakkungsbehältnis als Flachbeutel oder -sack ausgebildet ist und die Anschlußfahnen der Verschlußteile der Verschlußvorrichtung voneinander unabhängig mit der Vorder- bzw. der Rückwand des Beutels oder Sacks verbunden sind, so daß im Bedarfsfalle ein weiterer Verschluß vorzusehen ist, der das abgefüllte Füllgut erst mit seinem Öffnen erstmals für einen Zugriff zugänglich werden läßt.

EP 0 834 454 A offenbart ein Verpackungsbehältnis mit einer Verschlußvorrichtung und Seitenfalten.

US 2001/0038721 A zeigt ein Verpackungsbehältnis mit den Merkmalen des Oberbegriffs der Ansprüche 1 und 2.

Die Erfindung befaßt sich mit dem Problem, ein Verpackungsbehältnis mit größerem Fassungsvermögen, das bei großer Einfachheit einen sicheren Verschluß durch die wiederverschließbare Verschlußvorrichtung gewährleistet. Die Erfindung löst das Problem durch ein Verpackungsbehältnis mit den Merkmalen der Ansprüche 1 oder 2. Hinsichtlich wesentlicher weiterer Ausgestaltungen wird auf die Ansprüche 3 bis 8 verwiesen.

Das Verpackungsbehältnis nach der Erfindung hat bezogen auf eine gleiche Umrißabmessung ein wesentlich höheres Fassungsvermögen und bei geeigneter Bodengestaltung eine eigene Standfestigkeit. Gleichzeitig sichert die Verschlußvorrichtung, daß auch die Seitenfalten in den sicheren Abschluß des Innenraums des Behältnisses einbezogen sind. Die bevorzugte gegenseitige Verbindung der Anschlußfahnen der Verschlußteile der Verschlußvorrichtung an ihren unteren Rändern schafft einen nur durch Auftrennen des Verbundes der Anschlußfahnen an ihren unteren Rändern zu öffnenden ersten Verschluß, so daß durch ein und dieselbe Verschlußvorrichtung ein grundsätzlich erwünschter Doppelverschluß in besonders einfacher Weise verwirklicht ist.

Weitere Einzelheiten und Wirkungen ergeben sich aus der nachfolgenden Beschreibung und der Zeichnung, in der ein Ausführungsbeispiel des Gegenstands der Erfindung näher veranschaulicht ist. In der Zeichnung zeigen
- Fig. 1: ein wiederverschließbares Verpackungsbehältnis nach der Erfindung in Vorderansicht,
- Fig. 2: eine vergrößerte Darstellung des Ausschnittbereiches II in Fig. 1,
- Fig. 3: eine vergrößerte Darstellung ähnlich Fig. 2 zur Veranschaulichung einer abgewandelten Ausführung, und
- Fig. 4: einen abgebrochenen Schnitt nach der Linie IV-IV in Fig. 1.

Das in der Zeichnung veranschaulichte Verpackungsbehältnis hat die Form eines Seitenfaltenbeutels oder -sackes und besteht aus einer Kunststoffolie oder einem Folienverbund, bei dem die Verbundfolie auf ihrer dem Innern des Verpackungsbehältnisses zugewandten Seite mit einer Kunststoffschicht versehen ist.

Das Verpackungsbehältnis umfaßt im einzelnen eine in Fig. 1 dem Betrachter zugewandte Vorderwand 1, eine dem Betrachter abgewandte Rückwand 1a deckungsgleicher Ausführung, zwei von Seitenfalten 2,3 gebildeten Schmalseitenwände und einen in der Zeichnung nicht näher veranschaulichten Boden, der eine beliebige Ausbildung haben kann und bei Ausbildung als Formboden eine Breite hat, die der Breite der Schmalseitenwände entspricht. In befülltem Zustand kann daher das Verpackungsbehältnis eine quaderförmige Grundform annehmen, die im Querschnitt je nach Bemessung der Seitenfalten 2,3 ein Rechteck oder auch ein Quadrat beschreiben kann.

Die Vorderwand 1 ist mit den an sie angrenzenden Rändern der Seitenfaltenteile 2,3 und des Bodenteils durch eine in der Frontansicht gemäß Fig. 1 U-förmige Verbindungsnaht 4 verbunden, die sich bis zum oberen Rand 5 des Behältnisses erstreckt. Eine entsprechende Verbindungsnaht, die wie alle Verbindungsnähte bei dem erfindungsgemäßen Verpackungsbehältnis als Schweiß- bzw. Siegelnaht ausgeführt ist, verbindet auch die in Fig. 1 dem Betrachter abgewandte Rückwand 1a mit den Seitenfaltenteilen 2,3 und dem Bodenteil.

An seinem oberen Öffnungsrand 5 weist das Verpackungsbehältnis eine als Ganzes mit 6 bezeichnete Verschlußvorrichtung auf, die ein mit der Vorderwand 1 des Behältnisses verbundenes erstes Verschlußteil 8,9 und ein mit der Rückwand des Behältnisses verbundenes zweites Verschlußteil 8a,9a umfaßt, wobei das erste Verschlußteil einen Profilstreifen 8 mit beispielsweise einem nutartigen Aufnahmeprofil und das zweite Verschlußteil einen Profilstreifen 8a mit beispielsweise einem federartigen Eingriffsprofils aufweist. Die Verschlußteile 8,9;8a,9a sind mit einer an die Profilstreifen 8,8a einstückig angeformten Anschlußfahne 9,9a versehen. Die Anschlußfahne 9 des ersten Verschlußteils ist mit der Vorderwand 1 und die des zweiten Verschlußteils mit der Rückwand 1a des Behältnisses verbunden. Ferner ist ein Schieber 7 vorgesehen, der die Profilstreifen 8,8a beider Verschlußteile 8,9;8a,9a reiterartig übergreift und bei seinem Verschieben die Profilstreifen 8,8a verschlußbildend zusammendrückt bzw. öffnungshalber auseinanderbewegt.

Die Anschlußfahnen 9,9a der Verschlußteile sind an ihren unteren Rändern 12 untereinander verbunden oder gehen integral ineinander über und bilden dadurch einen ersten, durch Auftrennen der Anschlußfahnen an ihren unteren, zusammenhängenden Rändern 12 zu öffnenden Verschluß, dessen Unversehrtheit die bisherige Unzugänglichkeit eines Füllgutes im Verpackungsbehälter signalisiert.

Zwischen der beispielsweise rückseitigen Anschlußfahne 9a und der Rückwand 1a enden die gegenüber der Gesamtlänge des Verpackungsbehältnisses etwas verkürzten Seitenfalten 2,3, die durch die Verbindungsnaht 10a zwischen Anschlußfahne 9a und Rückwand 10a mit verschlossen sind. Dies verdeutlicht insbesondere die Fig. 3, welche die Lage der oberen Ränder 11 der Seitenfalte 3 innerhalb der Verbindungsnaht 10a erkennen läßt. Bei einem Beispiel eines Verpackungsbehältnisses enden die oberen Enden 11 der Seitenfalten 2,3 etwa 5-12 mm unterhalb des oberen Randes 5 des Behältnisses, während die unteren Ränder 12 der Anschlußfahnen etwa 18-30 mm unterhalb des oberen Randes 5 des Behältnisses verlaufen. Die oberen Enden 11 der Seitenfalten 2,3 sind dabei etwa im oberen Drittel der Verbindungsnaht 10 gelegen, die eine Breite von etwa 7-15 mm haben kann.

Bei der Herstellung des Verpackungsbehältnisses wird die U-förmige Außenverbindungsnaht 4, welche die Vorderwand 1 mit den Seitenfaltenteilen 2,3 (und einem Bodenteil) verbindet in einem an den oberen Behältnisrand 5 angrenzenden, bis zur Begrenzungslinie 13 herabreichenden Bereich zunächst ausgespart und zu einem späteren Zeitpunkt, nämlich nach Einfügen der Verschlußvorrichtung 6, nachgesetzt. Die Länge solcher nachträglich angebrachten Verbindungsnahtteile beträgt etwa 40-60 mm. Hierdurch wird ermöglicht, daß die Anschlußfahnen 9,9a der Verschlußvorrichtung 6 an beiden äußeren Enden in die jeweils gleichseitigen nachträglichen Teile der Verbindungsnähte 4 einbezogen sind, so daß auch insoweit ein dichter Verschluß gewährleistet ist.

Die Befüllung des Behältnisses kann von der Bodenseite her erfolgen. Es ist aber auch eine Befüllung von oben her möglich, wenn beispielsweise zwischen der Anschlußfahne 9 und der Vorderwand 1 die Verbindungsnaht 10 zumindest bereichsweise ausgespart und erst nach Befüllung nachgesetzt wird.

## Patentansprüche

1. Wiederverschließbares Verpackungsbehältnis in Form eines Beutels oder Sackes aus Kunststoffolie oder einer Verbundfolie mit innenliegender Kunststoffschicht, mit einer am oberen Rand (5) des Behältnisses angeordneten, sich über die gesamte Innenbreite des Behältnisses erstreckenden Verschlußvorrichtung (6) aus Kunststoff, die ein mit der Vorderwand (1) des Behältnisses verbundenes erstes Verschlußteil (8,9) und ein mit der Rückwand des Behältnisses verbundenes zweites Verschlußteil umfaßt, wobei das eine Verschlußteil einen Profilstreifen (8) mit einem nutartigen Aufnahmeprofil und das andere Verschlußteil einen Profilstreifen mit einem federartigen Eingriffsprofil aufweist und beide Verschlußteile mit einer an die Profilstreifen einstückig angeformten Anschlußfahne (9) versehen sind, die jeweils mit der Vorder- bzw. Rückwand des Behältnisses durch eine Verbindungsnaht (10) verbunden ist, wobei ein Schieber (7) vorgesehen ist, der die Profilstreifen reiterartig übergreift und bei Verschieben die Profilstreifen verschlußbildend zusammendrückt bzw. öffnungshalber auseinanderbewegt, und wobei die Anschlußfahnen untereinander verbunden sind und einen durch Auftrennen des Verbundes der Anschlußfahnen zu öffnenden ersten Verschluß bilden, und wobei das Behältnis als Beutel oder Sack mit Seitenfalten (2,3) ausgebildet ist, **dadurch gekennzeichnet, daß** die Anschlußfahnen (9) mit ihren unteren Rändern (12) zusammenhängend verbunden sind und dadurch den zu öffnenden Verschluß bilden, daß die Seitenfalten (2,3) die durch eine U-förmige Verbindungsnaht (4) mit den an sie angrenzenden Rändern der Vorder- und der Rückwand des Behältnisses verbunden sind, in einem Bereich unterhalb des oberen Randes (5) des Behältnisses und dabei zugleich oberhalb des unteren Randes (12) einer der Anschlußfahnen (z.B. 9) der Verschlußvorrichtung (6) enden und an ihren oberen Enden (11) durch die Verbindungsnaht (10) zwischen der benachbarten Anschlußfahne (z.B. 9) und der benachbarten Behältniswand (z.B. 1) verschlossen sind, und daß die Seitenfalten (2,3) mit in einem zuvor für das Einsetzen und Fixieren der Verschlußvorrichtung (6) unverbundenen, an den oberen Behältnisrand (5) angrenzenden Bereich nachträglich mit der Vorder- und /oder der Rückwand des Behältnisses verbunden und die Anschlußfahnen (9,9a) der Verschlußvorrichtung (6) an beiden äußeren Enden in die jeweils gleichseitigen nachträglichen Verschlußnähte einbezogen sind.

2. Wiederverschließbares Verpackungsbehältnis in Form eines Beutels oder Sackes aus einer Verbundfolie mit innenliegender Kunststoffschicht, mit einer am oberen Rand (5) des Behältnisses angeordneten, sich über die gesamte Innenbreite des Behältnisses erstreckenden Verschlußvorrichtung (6) aus Kunststoff, die ein mit der Vorderwand (1) des Behältnisses verbundenes erstes Verschlußteil (8,9) und ein mit der Rückwand des Behältnisses verbundenes zweites Verschlußteil umfaßt, wobei das eine Verschlußteil einen Profilstreifen (8) mit einem nutartigen Aufnahmeprofil und das andere Verschlußteil einen Profilstreifen mit einem federartigen Eingriffsprofil aufweist und beide Verschlußteile mit einer an die Profilstreifen einstückig angeformten Anschlußfahne (9) versehen sind, die jeweils mit der Vorder- bzw. Rückwand des Behältnisses durch eine Verbindungsnaht (10) verbunden ist, wobei ein Schieber (7) vorgesehen ist, der die Profilstreifen reiterartig übergreift und bei Verschieben die Profilstreifen verschlußbildend zusammendrückt bzw. öffnungshalber auseinanderbewegt, und wobei die Anschlußfahnen verbunden sind und einen durch Auftrennen des Verbundes der Anschlußfahnen zu öffnenden ersten Verschluß bilden, wobei das Behältnis als Beutel oder Sack mit Seitenfalten (2,3) ausgebildet ist, **dadurch gekennzeichnet, daß** die Anschlußfahnen (9) mit ihren unteren Rändern (12) zusammenhängend verbunden sind und dadurch den zu öffnenden Verschluß bilden, daß die Seitenfalten (2,3) die durch eine U-förmige Verbindungsnaht (4) mit den an sie angrenzenden Rändern der Vorder- und der Rückwand des Behältnisses verbunden sind, in einem Bereich unterhalb des oberen Randes (5) des Behältnisses und dabei zugleich oberhalb des unteren Randes (12) einer der Anschlußfahnen (z.B. 9) mit einer Aussparung (13) versehen sind und im Bereich ihrer Aussparungen (13) durch die Verbindungsnaht (10) zwischen der benachbarten Anschlußfahne (z.B. 9) und der benachbarten Behältniswand (z.B. 1) verschlossen sind, und daß die Seitenfalten (2,3) mit in einem zuvor für das Einsetzen und Fixieren der Verschlußvorrichtung (6) unverbundenen, an den oberen Behältnisrand (5) angrenzenden Bereich nachträglich mit der Vorder- und /oder der Rückwand des Behältnisses verbunden und die Anschlußfahnen (9,9a) der Verschlußvorrichtung (6) an beiden äußeren Enden in die jeweils gleichseitigen nachträglichen Verschlußnähte einbezogen sind.

3. Verpackungsbehältnis nach Anspruch 1, **dadurch gekennzeichnet, daß** die oberen Enden (11) der Seitenfalten (2,3) etwa 5-12 mm unterhalb des oberen Randes (5) des Behältnisses enden.

4. Verpackungsbehältnis nach Anspruch 1 oder 2, **dadurch gekennzeichnet, daß** die unteren Ränder (12) der Anschlußfahnen etwa 18-30 mm unterhalb des oberen Randes (5) des Behältnisses verlaufen.

5. Verpackungsbehältnis nach Anspruch 1, **dadurch gekennzeichnet, daß** die oberen Enden (11) der Seitenfalten (2,3) annähernd inmitten der etwa 7-15 mm breiten Verbindungsnaht (10) gelegen sind, welche die den Seitenfaltenenden (11) benachbarte Anschlußfahne (z.B. 9) und die benachbarte Behältniswand (z.B. 1) untereinander verbindet.

6. Verpackungsbehältnis nach Anspruch 2, **dadurch gekennzeichnet, daß** die Aussparungen in den Seitenfalten (2,3) annähernd inmitten der etwa 7-15 mm breiten

7. Verpackungsbehältnis nach Anspruch 2 oder 6, **dadurch gekennzeichnet, daß** die Aussparung (13) in den Seitenfalten (2,3) durch Ausstanzen gebildet ist.

8. Verpackungsbehältnis nach Anspruch 1, **dadurch gekennzeichnet, daß** die Länge der nachträglich angebrachten Verschlußnähte zwischen den Seitenfalten (2,3) und der Vorder- und der Rückwand des Behältnisses in dessen oberen Bereich etwa 40-60 mm beträgt.

## Claims

1. Re-sealable packaging container in the form of a bag or sack, made of plastic sheeting or a compound foil with an inner plastic layer, with a plastic sealing device (6) which is arranged on the upper edge (5) of the container and which extends over the entire inner width of the container, and which comprises a first sealing part (8, 9) connected to the front wall (1) of the container and a second sealing part connected to the rear wall of the container,
wherein the one sealing part has a profile strip (8) with a groove-like receiving profile and the other sealing part has a profile strip with a tongue-like meshing profile, and both sealing parts are equipped with a connection flag (9) which is moulded in one piece onto the profile strips, and which is connected to the front wall and rear wall of the container by a joining seam (10) in each case,
wherein a slide (7) is provided which spans the profile strips in the manner of a runner and which when moved, presses the profile strips together to effect a seal or moves them apart to open them,
and wherein the connection flags are connected to one another and form a first seal that is opened by undoing the join between the connection flags,
and wherein the container is designed as a bag or sack with side folds (2, 3),
**characterised in that**
the connection flags (9) are joined continuously at their lower edges (12), and form the seal that is to be opened by the fact that the side folds (2, 3), which are connected via a U-shaped joining seam (4) to the edges of the front and rear walls of the container that adjoin them, end in an area below the upper edge (5) of the container and at the same time above the lower edge (12) of one of the connection flags (e.g. 9) of the sealing device (6), and at their upper ends (11) they are closed by the joining seam (10) between the adjacent connection flag (e.g. 9) and the adjacent container wall (e.g. 1), and that the side folds (2, 3) are included in an area adjacent to the upper container edge (5), which was previously unjoined for the insertion and fixing of the sealing device (6), and subsequently joined to the front and/or rear walls of the container, and the connection flags (9, 9a) of the sealing device (6) are included at both outer ends in the subsequent sealing seams on the respective same side.

2. Resealable packaging container in the form of a bag or sack made of a compound foil with an inner plastic layer, with a plastic sealing device (6) which is arranged on the upper edge (5) of the container and which extends over the entire inner width of the container, and which comprises a first sealing part (8, 9) connected to the front wall (1) of the container and a second sealing part connected to the rear wall of the container,
wherein the one sealing part has a profile strip (8) with a groove-like receiving profile and the other sealing part has a profile strip with a tongue-like meshing profile, and both sealing parts are equipped with a connection flag (9) which is moulded in one piece onto the profile strips, and which is connected to the front wall and rear wall of the container by a joining seam (10) in each case,
wherein a slide (7) is provided which spans the profile strips in the manner of a runner and which when moved, presses the profile strips together to effect a seal or moves them apart to open them,
and wherein the connection flags are connected and form a first seal that is opened by undoing the join between the connection flags,
and wherein the container is designed as a bag or sack with side folds (2, 3),
**characterised in that**
the connection flags (9) are joined continuously at their lower edges (12), and form the seal that is to be opened by the fact that the side folds (2, 3), which are connected via the U-shaped joining seam (4) to the edges of the front and rear walls of the container that adjoin them, are equipped, in an area below the upper edge (5) of the container and at the same time above the lower edge (12) of one of the connection flags (e.g. 9), with a recess (13), and in the area of their recesses (13) they are closed by the joining seam (10) between the adjacent connection flag (e.g. 9) and the adjacent container wall (e.g. 1),
and that the side folds (2, 3) are included in an area adjacent to the upper container edge (5), which was previously unjoined for the insertion and fixing of the sealing device (6), and subsequently joined to the front and/or rear walls of the container,
and the connection flags (9, 9a) of the sealing device (6) are included at both outer ends in the subsequent sealing seams on the respective same side.

3. Packaging container according to claim 1, **characterised in that** the upper ends (11) of the side folds (2, 3) end approximately 5-12 mm below the upper edge (5) of the container.

4. Packaging container according to claim 1 or 2, **characterised in that** the lower edges (12) of the connection flags run approximately 18-30 mm below the upper edge (5) of the container.

5. Packaging container according to claim 1, **characterised in that** the upper ends (11) of the side folds (2, 3) are located approximately in the middle of the approximately 7-15 mm-wide joining seam (10) which joins the connecting flag (e.g. 9) adjacent to the side fold ends (11) to the adjacent container wall (e.g. 1) to one another.

6. Packaging container according to claim 2, **characterised in that** the recesses in the side folds (2, 3) are located approximately in the middle of the approximately 7-15 mm wide joining seam (10) which joins the connecting flag (e.g. 9) adjacent to the side fold ends and the adjacent container wall (e.g. 1) to one another.

7. Packaging container according to claim 2 or 6, **characterised in that** the recess (13) in the side folds (2, 3) is formed by punching.

8. Packaging container according to claim 1, **characterised in that** the length of the joining seams subsequently applied between the side folds (2, 3) and the front and rear walls of the container is approximately 40-60 mm in its upper area.

## Revendications

1. Récipient d'emballage refermable sous la forme d'un sachet ou d'un sac en film plastique ou en film composite avec une couche intérieure en plastique, avec un système de fermeture en plastique (6) disposé au bord supérieur (5) du récipient et s'étendant sur toute la largeur intérieure du récipient, qui comprend une première pièce de fermeture (8, 9) assemblée à la paroi avant (1) du récipient et une deuxième pièce de fermeture assemblée à la paroi arrière du récipient, dans lequel la première pièce de fermeture comprend une bande profilée (8) avec un profil de réception en forme de rainure et l'autre pièce de fermeture comprend une bande profilée avec un profil d'engagement en forme de nervure, et les deux pièces de fermeture sont pourvues d'un volet de raccordement (9) formé d'une seule pièce sur les bandes profilées, qui est assemblé respectivement à la paroi avant ou à la paroi arrière du récipient par une soudure d'assemblage (10), dans lequel il est prévu un curseur (7) qui chevauche les bandes profilées et qui, lorsqu'on le déplace, comprime les bandes profilées en formant la fermeture ou les écarte l'une de l'autre pour permettre l'ouverture, et dans lequel les volets de raccordement sont assemblés l'un à l'autre et forment une première fermeture à ouvrir par séparation de l'assemblage des volets de raccordement, et dans lequel le récipient est réalisé sous la forme d'un sachet ou d'un sac avec des soufflets latéraux (2, 3), **caractérisé en ce que** les volets de raccordement (9) sont assemblés en se joignant à leurs bords inférieurs (12) et forment ainsi la fermeture à ouvrir, **en ce que** les soufflets latéraux (2, 3), qui sont assemblés par une soudure d'assemblage en forme de U (4) aux bords de la paroi avant et de la paroi arrière du récipient qui sont contigus à ces soufflets, se terminent dans une région située en dessous du bord supérieur (5) du récipient et en l'occurrence en même temps au-dessus du bord inférieur (12) d'un des volets de raccordement (par exemple 9) du système de fermeture (6) et sont fermés à leurs extrémités supérieures (11) par la soudure d'assemblage (10) entre le volet de raccordement voisin (par exemple 9) et la paroi de récipient contiguë (par exemple 1), et **en ce que** les soufflets latéraux (2, 3) sont assemblés ultérieurement à la paroi avant et/ou à la paroi arrière du récipient, dans une zone préalablement non assemblée pour la pose et la fixation du système de fermeture (6) et jointive au bord supérieur (5) du récipient, et les volets de raccordement (9, 9a) du système de fermeture (6) sont intégrés aux deux extrémités extérieures dans les soudures d'assemblage ultérieures respectives sur le même côté.

2. Récipient d'emballage refermable sous la forme d'un sachet ou d'un sac en film composite avec une couche intérieure en plastique, avec un système de fermeture en plastique (6) disposé au bord supérieur (5) du récipient et s'étendant sur toute la largeur intérieure du récipient, qui comprend une première pièce de fermeture (8, 9) assemblée à la paroi avant (1) du récipient et une deuxième pièce de fermeture assemblée à la paroi arrière du récipient, dans lequel la première pièce de fermeture comprend une bande profilée (8) avec un profil de réception en forme de rainure et l'autre pièce de fermeture comprend une bande profilée avec un profil d'engagement en forme de nervure, et les deux pièces de fermeture sont pourvues d'un volet de raccordement (9) formé d'une seule pièce sur les bandes profilées, qui est assemblé respectivement à la paroi avant ou à la paroi arrière du récipient par une soudure d'assemblage (10), dans lequel il est prévu un curseur (7) qui chevauche les bandes profilées et qui, lorsqu'on le déplace, comprime les bandes profilées en formant la fermeture ou les écarte l'une de l'autre pour permettre l'ouverture, et dans lequel les volets de raccordement sont assemblés et forment une première fermeture à ouvrir par séparation de l'assemblage des volets de raccordement, et dans lequel le récipient est réalisé sous la forme d'un sachet ou d'un sac avec des soufflets latéraux (2, 3), **caractérisé en ce que** les volets de raccordement (9) sont assemblés en se joignant à leurs bords inférieurs (12) et forment ainsi la fermeture à ouvrir, **en ce que** les soufflets latéraux (2, 3), qui sont assemblés par une soudure d'assemblage en forme de U (4) aux bords de la paroi avant et de la paroi arrière du récipient qui sont contigus à ces soufflets, sont pourvus d'une découpe (13) dans une région située en dessous du bord supérieur (5) du récipient et en l'occurrence en même temps au-dessus du bord inférieur (12) d'un des volets de raccordement (par exemple 9) et sont fermés dans la région de leurs découpes (13) par la soudure d'assemblage (10) entre le volet de raccordement voisin (par exemple 9) et la paroi de récipient contiguë (par exemple 1), et **en ce que** les soufflets latéraux (2, 3) sont assemblés ultérieurement à la paroi avant et/ou à la paroi arrière du récipient, dans une zone préalablement non assemblée pour la pose et la fixation du système de fermeture (6) et jointive au bord supérieur (5) du récipient, et les volets de raccordement (9, 9a) du système de fermeture (6) sont intégrés aux deux extrémités extérieures dans les soudures d'assemblage ultérieures respectives sur le même côté.

3. Récipient d'emballage selon la revendication 1, **caractérisé en ce que** les extrémités supérieures (11) des soufflets latéraux (2, 3) se terminent à environ 5 - 12 mm en dessous du bord supérieur (5) du récipient.

4. Récipient d'emballage selon la revendication 1 ou 2, **caractérisé en ce que** les bords inférieurs (12) des volets de raccordement sont situés à environ 18 - 30 mm en dessous du bord supérieur (5) du récipient.

5. Récipient d'emballage selon la revendication 1, **caractérisé en ce que** les extrémités supérieures (11) des soufflets latéraux (2, 3) sont placées approximativement au milieu de la soudure d'assemblage (10) large d'environ 7 - 15 mm, qui assemble l'un à l'autre le volet de raccordement (par exemple 9) proche des extrémités (11) des soufflets latéraux et la paroi voisine (par exemple 1) du récipient.

6. Récipient d'emballage selon la revendication 2, **caractérisé en ce que** les découpes dans les soufflets latéraux (2, 3) sont placées approximativement au milieu de la soudure d'assemblage (10) large d'environ 7 - 15 mm, qui assemble l'un à l'autre le volet de raccordement (par exemple 9) proche des extrémités des soufflets latéraux et la paroi voisine (par exemple 1) du récipient.

7. Récipient d'emballage selon la revendication 2 ou 6, **caractérisé en ce que** la découpe (13) dans les soufflets latéraux (2, 3) est réalisée par estampage.

8. Récipient d'emballage selon la revendication 1, **caractérisé en ce que** la longueur des soudures de fermeture réalisées ultérieurement entre les soufflets latéraux (2, 3) et la paroi avant et la paroi arrière du récipient dans la région supérieure de celui-ci vaut environ 40 - 60 mm.
